# EUROPÄISCHE PATENTSCHRIFT

(11) **EP 0 088 995 B1**
(45) Veröffentlichungstag und Bekanntmachung des Hinweises auf die Patenterteilung: **30.07.1986**
(21) Anmeldenummer: 83102289.2
(22) Anmeldetag: 09.03.1983
(51) Int. Cl.: F27B 9/16, F27B 9/02, F27B 9/04

(54) **Drehherdofen**
Rotary hearth furnace
Four à sole tournante

(30) Priorität: 13.03.1982 DE 3209245
(43) Veröffentlichungstag der Anmeldung: 21.09.1983
(73) Patentinhaber: Ruhrgas Aktiengesellschaft, 45117 Essen (DE)
(72) Erfinder: Gillhaus, Horst, D-4600 Dortmund-Loh (DE); Faber, Wolfgang, D-4355 Waltrop (DE)
(74) Vertreter: Zenz, Joachim Klaus, Dipl.-Ing.

## Beschreibung

Die Erfindung bezieht sich auf einen Drehherdofen mit zylindrischem oder eckigem Ofenraum und sich drehendem Ofenboden, der in einzelne Herdsegmente aufgeteilt ist und mit Ein-und Auslaßtür, deren Breite mit der Breite der Herdsegmente korrespondieren.

Derartige Drehherdöfen sind als Wärmebehandlungsöfen mit zylindrischem oder eckigem Ofenraum und rotierendem Boden bekannt. Die zu behandelnden Teile werden auf den sich langsam drehenden Ofenboden gelegt und wandern so durch die verschiedenen Beheizungszonen.

Der Vorteil dieser Drehherdöfen als Wärmebehandlungsofen liegt darin, daß für den Transport der Charge innerhalb des Ofens keine Übertragungselemente erforderlich sind. Die Charge ruht auf dem rotierenden Herdboden, der außen im Kalten gelagert ist und von einem außenliegenden Antrieb gedreht wird. Im allgemeinen werden Öfen mit einer besonderen Einlaßtür und einer besonderen Auslaßtür verwendet. Bei diesen Drehherdöfen ist zwischen Einlauf und Auslauf ein Leerplatz vorhanden, so daß der Ofenanfang vom Ofenende getrennt wird. Hierdurch treten die Nachteile nicht auf, die bei Verwendung nur einer Tür als Einlaß- und Auslaßtür auftreten, da hier die eingebrachte kalte Charge ohne Trennung neben eine fertig behandelte warme Charge plaziert wird. Im allgemeinen wird der Drehherdofen taktweise betrieben und es kann also nur immer dann eine Charge eingebracht werden, wenn vorher eine Charge entnommen wurde. Die neue Charge fährt dann vom Einlauf schrittweise über die verschiedenen Chargenplätze bis zur Entnahmeposition. Hierbei durchfährt sie zunächst die Aufheizzone und dann die Zone zur Konstanthaltung der gewünschten Temperatur. Der Drehherdofen besitzt also eine unsymmetrische Heizungsdichte am Umfang entlang. An den Türöffnungen sind doppelte Gasschleiereinrichtungen vorgesehen, die den Luftzutritt unterbinden. Der innere Gasschleier ist für Schutzgasbetrieb, der äußere Gasschleier für Gasluftgemische vorgesehen. Die Gasschleier werden automatisch über Magnetventile eingeschaltet und vom Ofeninneren bzw. von elektrisch überwachter Zündlunten aus gezündet.

Ein derartiger Drehherdofen hat sich in seiner Form als Durchlaufofen zur Wärmebehandlung bewährt. Es ist auch schon angegeben worden, den Drehherdofen als Chargenofen zu betreiben, das heißt, er kann voll beladen werden und nach der Erwärmung des ganzen Ofeninhalts wird er wieder entleert. Diese Art der Verwendung als Chargenofen vergrößert jedoch den Anwendungsbereich des Drehherdofens nicht.

Aufgabe der Erfindung ist es daher einen Drehherdofen derart zu betreiben und mit Zusatzeinrichtungen zu versehen, daß sein Anwendungsbereich erheblich verbessert wird.

Die gestellte Aufgabe wird gemäß der Erfindung dadurch gelöst, daß mehr als eine Ausgangstür vorgesehen ist und jede Ausgangstür ggf. unter Zwischenschaltung einer Schleuse mit einer Weiterbehandlungseinrichtung (Abschreckbad, Härtepresse o. dgl.) verbunden ist.

Es ist besonders vorteilhaft, jeder Ausgangstür eine andere Weiterbehandlungseinrichtung (z. B. Abschreckbäder mit verschiedenen Abschreck- . temperaturen, Härtepresse o. dgl.) zuzuordnen. Die Ausgangstür ist vorteilhaft mit der zugeordneten Weiterbehandlungseinrichtung über eine Schleuse verbunden, um Störungen der Gasatmosphäre zu vermeiden.

Die Figuren zeigen schematische Ausführungsbeispiele der Erfindung.

Es zeigen :
Figur 1 einen horizontalen Schnitt durch einen Drehherdofen gemäß der Erfindung,
Figur 2 eine Drehherdofenanlage mit zwei Abschreckbädern,
Figur 3 eine Drehherdofenanlage mit drei Abschreckbädern,
Figur 4 eine Drehherdofenanlage mit zwei Ausgangstüren, wobei einer Ausgangstür ein Abschreckbad und der anderen ein Roboter zur Entnahme der Chargenteile zugeordnet ist.

Der in Figur 1 dargestellte Ofen besteht aus den gegen Wärme isolierten Ofenwänden 1, die den Ofeninnenraum gegenüber der Außenluft abschirmen. In diesen lsolierwänden 1 sind eine Eingangstür E und bis zu drei Ausgangstüren A1, A2, A3 vorgesehen. In diesem horizontalen Schnitt sind alle drei möglichen Ausgangstüren dargestellt. In dem von den Isolierwänden 1 begrenzten Ofeninnenraum sind Heizelemente 2 vorgesehen. Auf einem Drehteller D, der sich um die Achse X dreht, befinden sich die Roste R1, R2, R3 und R4. Der Drehteller D wird durch die Eingangstür E mit diesen Rosten und der zu behandelnden Charge beschickt, wobei nach jedem Einbringen eines Rostes der Drehteller um eine Dreheinheit, die dem Winkel eines Rostes entspricht, gedreht wird. Ist die für den Ofen vorgesehene Charge im Ofen vorhanden, so wird die Temperatur erhöht und die vorgesehene Wärmebehandlung kann durchgeführt werden. Je nach der weiteren Behandlung nach der Erwärmung des Gutes verlassen die Roste mit der Charge über die Ausgangsstüren A1 oder A2 oder ` A3 den Ofen.

Fig. 2 zeigt eine Ausführung einer Drehherdofenanlage mit zwei Abschreckbädern. Der Ofen 10 wird über die Eingangstür E, der eine Schleuse S1 vorgeschaltet ist, beschickt. Die Roste sind auf den Bahnen 11 und 12 bereitgestellt und können einschließlich der Charge den Ofen über die Ausgangstür A2 oder A3 verlassen. Dem Ausgang A2 ist über die Schleuse S3 das Abschreckbad 17 nachgeschaltet, und dem Ausgang A3 ist über die Schleuse S4 das Abschreckbad 13 nachgeschaltet. Für das Bad 17 kann bsw. ein Salzwarmbad und für das Bad 13 ein Ölbad verwendet werden. Es können jedoch auch Abschreckbäder gleicher Art benutzt werden, die- sich in der Temperatur unterscheiden. Die entleerten Roste werden ggf. mit einer neuen Charge der Waschmaschine 15 zugeführt. Abschließend passieren die Roste mit einer neuen Charge den Anlaßofen 16. Über die Transportbahnen 12 und 11 gelangen die Roste einschließlich der auf ihnen befindlichen Charge zur Eingangstür E.

In Fig. 3 ist der Ausgangstür A1 ein weiteres Bad 18 über eine Schleuse S2 nachgeschaltet. Das Bad 18 kann als Wasserbad ausgebildet sein. Es kann sich jedoch auch um ein Salzwarmbad oder ein Ölwarmbad handeln, das sich von den Bädern 13 bzw. 17 in der Temperatur unterscheidet. Die Anordnung der Waschmaschine 15 und des Anlaßofens 16 entspricht den Ausführungen in Figur 2.

Die Fig. 4 zeigt eine andere Ausführungsform ; hier ist der Ausgangstür A2 ein Manipulator bzw. Roboter 20 nachgeschaltet. Dieser Roboter entnimmt die erwärmten Gegenstände und legt sie in eine Weiterverarbeitungseinrichtung, z. B. eine Härtepresse 21 ein. Der Ausgangstür A3 ist wie in den vorhergehenden Figuren ein Abschreckbad 13 über eine Schleuse nachgeschaltet. Die Anordnung der Waschmaschine 15 und des Anlaßofens 16 entspricht ebenfalls den vorhergehenden Figuren.

Die in den Figuren 1 bis 4 dargestellte Erfindung ermöglicht einen universal einsetzbaren Drehherdofen. Durch den Anbau von mehreren Abschreckbädern an einen derartigen Ofen kann die Flexibilität einer Ofenanlage erheblich vergrößert werden. Für viele Härtereien können in kurzen Abständen Chargen verschiedenster Qualität verschiedenen Wärmebehandlungen unterzogen werden. Der Vorteil der Drehherdofenanlage ist in den geringeren Investitionskosten zu sehen. Ein Kammerofensystem mit der gleichen Flexibilität würde drei Öfen erfordern. Außerdem muß berücksichtigt werden, daß ein derartiger Drehherdchargenofen den geringsten Energieverbrauch besitzt, da er besser genutzt werden kann und nur wenig Stillstandzeiten hat wie eine Kammerofenanlage.

Außerdem ist möglich, einen bestehenden Drehherdofen noch nachträglich in einfachster Weise zu erweitern.

## Patentansprüche

1. Drehherdofen mit zylindrischem oder eckigem Ofenraum und sich drehendem Ofenboden, der in einzelne Herdsegmente aufgeteilt ist und mit Ein- und Auslaßtür, deren Breite mit der Breite der Herdsegmente korrespondieren, dadurch gekennzeichnet, daß mehr als eine Ausgangstür (A1, A2, A3) vorgesehen ist und jede Ausgangstür ggf. unter Zwischenschaltung einer Schleuse (S2, S3, S4) mit einer Weiterbehandlungseinrichtung (13, 17, 18, 20) verbunden ist.

2. Drehherdofen nach Anspruch 1, dadurch gekennzeichnet, daß jede Ausgangstür (A1, A2, A3) eine andere Weiterbehandlungseinrichtung (13, 17, 18, 20) Abschreckbäder mit unterschiedlichen Temperaturen Härtepressen o. dgl. zugeordnet ist.

3. Drehherdofen nach einem der Ansprüche 1, 2, dadurch gekennzeichnet, daß jede Ausgangstür (A1, A2, A3) mit der zugeordneten Weiterbehandlungseinrichtung (13, 17, 18, 20) über eine Schleuse (S2, S3, S4) verbunden ist.

## Claims

1. A rotary hearth furnace with a cylindrical or an angular furnace chamber and a rotary furnace floor divided into furnace sections and fitted with inlet and exit doors, the width of each such door corresponding with the width of each such furnace section characterized in that said furnace is provided with more than one exit door (A1, A2, A3) and that each such exit door is connected with a downstream treatment facility (13, 17, 18, 20) and in that a vestibule (S2, S3, S4) may be provided between each such exit door and each such downstream treatment facility.

2. A rotary hearth furnace according to claim 1, characterized in that a different treatment facility (13, 17, 18, 20) such as a quench bath at a specific temperature or a quenching press is connected with each such exit door (A1, A2, A3).

3. A rotary hearth furnace according to any of claims 1 or 2, characterized in that each such exit door (A1, A2, A3) and the associated downstream treatment facility (13, 17, 18, 20) are interconnected by a vestibule (S2, S3, S4).

## Revendications

1. Four à sole tournante avec un laboratoire cylindrique ou angulaire et une sole tournante, divisé en différents segments de four et muni de portes d'entrée et de sortie, la largeur de chacune desdites portes correspondant à la largeur de chacun des segments de four, caractérisé par le fait que ledit four est muni de plus d'une porte de sortie (A1, A2, A3) et que chacune desdites portes de sortie est connectée avec une installation de traitement en aval (13, 17, 18, 20) et qu'un sas (S2, S3, S4) peut être prévu entre chacune desdites portes de sortie et chacune desdites installations de traitement.

2. Four à sole tournante conformément à la revendication 1, caractérisé par le fait que chacune des portes de sortie (A1, A2, A3) est connectée avec une installation de traitement différente (13, 17, 18, 20), telle qu'un bain de trempe à une température spécifique et une presse de trempe.

3. Four à sole tournante conformément à l'une quelconque des revendications 1 ou 2, caractérisé par le fait que chacune des portes de sortie (A1, A2, A3) est connectée avec son installation de traitement (13, 17, 18, 20) par un sas (S2, S3, S4) correspondant.
